# EUROPÄISCHE PATENTSCHRIFT

(11) **EP 0 392 057 B1**
(45) Veröffentlichungstag und Bekanntmachung des Hinweises auf die Patenterteilung: **29.04.1992**
(21) Anmeldenummer: 89106653.2
(22) Anmeldetag: 13.04.1989
(51) Int. Cl.: F02M 3/06

(54) **Füllungssteller für ein Kraftfahrzeug**
Admission flow regulator for a motor vehicle
Dispositif de commande d'admission pour un véhicule à moteur

(43) Veröffentlichungstag der Anmeldung: 17.10.1990
(73) Patentinhaber: SIEMENS AKTIENGESELLSCHAFT, 80333 München (DE)
(72) Erfinder: Frinzel, Udo, Dipl.-Ing. (FH), D-8679 Oberkotzau (DE)

(56) Entgegenhaltungen:
- DE-A- 1 804 790
- FR-A- 2 372 967
- FR-A-23 150 09
- US-A- 3 575 390
- US-A- 4 438 049
- US-A- 4 474 152

## Beschreibung

Die Erfindung betrifft einen Füllungssteller für Kraftfahrzeuge gemäß dem Oberbegriff der Ansprüche 1 oder 2.

Ein derartiger Füllungssteller ist durch die US-PS 4 474 152 bekannt. Bei dieser Ausführung ist die Öffnung rund, so daß die Drosselklappe bei ihrer Öffnungsbewegung zwischen der Schließstellung und der Zwischenstellung keine zu ihrer Randkante parallel verlaufende Begrenzungskante dieses Öffnungsquerschnittes überfährt. Dies ist deshalb von Bedeutung, da ansonsten Störgeräusche und eine Verformung der Stellerkennlinie auftreten können. Der Grund dafür ist in solchen parallel verlaufenden Kanten zu finden. Überfährt nämlich die Drosselklappe eine solche parallele Kante, so ändert sich abrupt der effektive Drosselquerschnitt des Drosselklappenstutzens durch die hinzukommende oder wegfallende Fläche über den Öffnungsquerschnitt des Leerlauffüllungsstellers, über den zusätzliche Luft strömen kann. Dies ergibt die Verformung der Stellerkennlinie im Bereich der Öffnung hin zu größeren Luftdurchsatzwerten, was dem Bestreben nach einem möglichst stetigen Verlauf der Stellerkennlinie zuwiderläuft.

Aufgabe der Erfindung ist es, einen Drosselklappenstutzen mit Verbindungsöffnungen zum Anschluß eines Leerlauffüllungsstellers so kurz wie möglich zu gestalten, wobei eine fein dosierbare Änderung des Drosselquerschnittes beim Überfahren der Begrenzungskante erreicht werden soll.

Die erfindungsgemäße Lösung ist in den Ansprüchen 1 und 2 gekennzeichnet. Vorteilhafte Weiterbildungen der Erfindung finden sich in den Unteransprüchen.

Die Erfindung wird anhand der Figuren näher erläutert. Dabei Zelgen:
Figur 1 einen Querschnitt durch einen Drosselklappenstutzen mit einer Ein- und Auslaßöffnung für einen integrierten Leerlauffüllungssteller,
Figur 2 eine Draufsicht auf die Ein- und Auslaßöffnungen in Richtung des Pfeiles II in Figur 1 und
Figur 3 einen Vergleich zweier Stellerkennlinien mit und ohne der erfindungsgemäßen Einrichtung.

Die Figur 1 zeigt einen vertikalen Schnitt durch einen Drosselklappenstutzen 1, der in den nicht dargestellten Ansaugtrakt einer Brennkraftmaschine eingesetzt ist. In dem Drosselklappenstutzen 1 ist eine Drosselklappe 2 drehbar gelagert. Die Drosselklappe 2 ist in ihrer Schließstellung gezeigt, d.h. bei einem Drosselklappenwinkel α gleich Null. Sie ist fest mit einer Achse 21 verbunden, über die sie von außen her von der Schließstellung α = 0° ausgehend, entgegen dem Uhrzeigersinn in der eingezeichneten Pfeilrichtung geöffnet werden kann.

An den Drosselklappenstutzen 1 ist ein in der Zeichnung angedeuteter Leerlauffüllungssteller 3 direkt angeflanscht, über den bei geschlossener Drosselklappe 2, im Leerlauf der Brennkraftmaschine, ein entsprechender Teilluftstrom T eingeregelt werden kann.

Eine Einlaßöffnung 31 und eine Auslaßöffnung 32 des Leerlauffüllungsstellers 3 ist in der Figur 2 in der Draufsicht in Richtung des Pfeiles II in Figur 1 gezeigt. Die umgebenden Teile sind dabei weggelassen. Der Querschnitt der Einlaßöffnung 31 ist in der Draufsicht rechteckig abzüglich der Fläche eines Dreiecks, das durch einen in die Einlaßöffnung 31 eingesetzten Körper 311 gebildet wird. Der Körper 311 ist zum Inneren des Leerlauffüllungsstellers hin abgeflacht, um den Teilluftstrom T möglichst wenig zu behindern.

Wird nun die Drosselklappe 2 geöffnet, so erreicht sie bei einem Drosselklappenwinkel α von ungefähr 10° die untere Begrenzungskante der Rechteckfläche der Einlaßöffnung 31. Wäre der Körper 311 nicht vorhanden, so stünden sich die Randkante der Drosselklappe und die untere Begrenzungskante der Einlaßöffnung 31 parallel gegenüber. Durch den bei einem solchen kleinen Drosselklappenwinkel α geringen Luftspalt zwischen den beiden Kanten würde die durchströmende Luft dann zu Pfeifgeräuschen führen. Außerdem würde sich beim weiteren Öffnen der Drosselklappe 2 nach Passieren der parallelen Begrenzungskante der Einlaßöffnung 31 abrupt ein größerer Drosselquerschnitt über die Einlaßöffnung 31 ergeben.

Diese beiden Effekte werden jedoch durch den Körper 311 verhindert. Die in der Draufsicht dreieckförmige Form des Körpers 311 im Öffnungsquerschnitt der Einlaßöffnung 31 gewährleistet, daß die Drosselklappe 2 bei ihrer weiteren Öffnungsbewegung keine parallelen Kanten passiert. Lediglich an der Spitze des Dreiecks überfährt die Drosselklappe 2 eine minimale parallele Begrenzungskante. Diese spielt aber keine Rolle wegen ihrer "punktförmigen" Länge und wegen dem dabei vorhandenen großen Luftspalt zwischen der Randkante der Drosselklappe 2 und dem Öffnungsquerschnitt.

Die obere Begrenzungskante der Einlaßöffnung 31 liegt in diesem Fall bereits oberhalb eines Drosselklappenwinkels 1. Dieser definiert eine Zwischenstellung der Drosselklappe 2, oberhalb der der Einfluß einer parallelen Begrenzungskante der Einlaßöffnung 31 keine Rolle mehr spielt.

Wie in Figur 1 und 2 zu erkennen, hat die Auslaßöffnung 32 in der Draufsicht einen runden Querschnitt. Sie wird durch ein Rohrstück gebildet, das in einer Bohrung der Wandung des Drosselklappenstutzens 1 steckt, ins Innere des Drosselklappenstutzens 1 hineinragt und wie in Figur 1 ersichtlich, schräg abgeschnitten ist. Die Schnittebene bildet dabei mit der Längsachse des Drosselklappenstutzens einen mit der Spitze gegen den Luftstrom gerichteten spitzen Winkel. Dadurch entsteht gegenüber dem Hauptluftstrom Q ein Schild, in dessen Strömungsschatten alle Begrenzungskanten der Ausströmöffnung 32 liegen. So kann der über den Leerlauffüllungssteller 3 kommende Teilluftstrom T leichter in den Drosselklappenstutzen 1 einströmen, womit die Luftdurchsatzrate des Leerlauffüllungsstellers 3 verbessert wird.

Die Figur 3 zeigt ein Diagramm mit zwei Stellerkennlinien K1, K2. Dabei ist jeweils der Hauptluftsrom Q, gemessen in Kilogramm pro Stunde, über dem Drosselklappenwinkel α in Grad aufgetragen.

Die Stellerkennlinie (K1) ist ohne die erfindungsgemäße Einrichtung aufgenommen, also ohne die Verwendung des Körpers 311 und des Rohrstücks 321. Die Drosselklappe 2 erreicht dann bei ihrer Öffnungsbewegung bei α gleich 10° die untere, parallel verlaufende Begrenzungskante der Einlaßöffnung 31 und bei gleich 20° die obere Begrenzungskante der Einlaßöffnung 31. Die Luftdurchsatzkennlinie K1 in Figur 3 zeigt dementsprechend in diesem Winkelbereich von 10 bis 20° eine Verformung hin zu größeren Werten des Hauptluftstroms Q. Grund dafür ist die parallel verlaufende untere Begrenzungskante der Einlaßöffnung 31 und der damit verbundenen abrupten Änderung des Drosselquerschnittes beim Überfahren dieser Begrenzungskante.

Die Stellerkennlinie K2 ist dagegen unter Verwendung des Körpers 311 und des Rohrstücks 321 aufgenommen. Sie zeigt, daß die Vermeidung von zur Drosselklappenrandkante parallel liegenden Begrenzungskanten der Einlaßöffnung 31 wieder eine gleichmäßig, parabelförmig verlaufende Stellerkennlinie ergibt, wie sie auch ohne Vorhandensein eines integrierten Leerlauffüllungsstellers 3 vorhanden wäre.

## Patentansprüche

1. Füllungssteller für ein Kraftfahrzeug mit einem Drosselklappenstutzen (1), mit einer in dem Drosselklappenstutzen schwenkbar gelagerten Drosselklappe (2), mit Verbindungsöffnungen in der Wandung des Drosselklappenstutzen (1) zum Anschluß eines Leerlauffüllungsstellers (3), die bei geschlossener Drosselklappe (2) - in Strömungsrichtung gesehen - vor bzw. hinter der Drosselklappe liegen, wobei die vor der Drosselklappe liegende Öffnung - nachfolgend die kritische Öffnung genannt - wenigstens zum Teil in einem Abschnitt der Wandung liegt, der durch die Schließstellung und eine Zwischenstellung der Drosselklappe (2) begrenzt ist, wobei die Zwischenstellung maximal 30° von der Schließstellung entfernt ist und der Öffnungsquerschnitt der kritischen Öffnung so gestaltet ist, daß die Drosselklappe (2) bei ihrer Öffnungsbewegung zwischen der Schließstellung und der Zwischenstellung keine zu ihrer Randkante parallel verlaufende Begrenzungskante dieses Öffnungsquerschnitts überfährt,
**dadurch** **gekennzeichnet**, daß der Öffnungsquerschnitt der kritischen Öffnung eine Rechteckfläche abzüglich der Fläche eines Dreiecks ist, wobei die Rechteckfläche zwei zu einer Längsachse des Drosselklappenstutzens (1) senkrechte Begrenzungskanten hat und eine Seite des Dreiecks die der Schließstellung der Drosselklappe (2) nächstliegende Begrenzungskante der Rechteckfläche ist.

2. Füllungssteller für ein Kraftfahrzeug mit einem Drosselklappenstutzen (1), mit einer in dem Drosselklappenstutzen schwenkbar gelagerten Drosselklappe (2), mit Verbindungsöffnungen in der Wandung des Drosselklappenstutzen (1) zum Anschluß eines Leerlauffüllungsstellers (3), die bei geschlossener Drosselklappe (2) - in Strömungsrichtung gesehen - vor bzw. hinter der Drosselklappe liegen, wobei die vor der Drosselklappe liegende Öffnung nachfolgend die kritische Öffnung genannt - wenigstens zum Teil in einem Abschnitt der Wandung liegt, der durch die Schließstellung und eine Zwischenstellung der Drosselklappe (2) begrenzt ist, wobei die Zwischenstellung maximal 30° von der Schließstellung entfernt ist und der Öffnungsquerschnitt der kritischen Öffnung so gestaltet ist, daß die Drosselklappe (2) bei ihrer Öffnungsbewegung zwischen der Schließstellung und der Zwischenstellung keine zu ihrer Randkante parallel verlaufende Begrenzungskante dieses Öffnungsquerschnitts überfährt,
**dadurch** **gekennzeichnet**, daß der Öffnungsquerschnitt der kritischen Öffnung eine Rechteckfläche abzüglich der Fläche eines Kreisabschnitts ist, wobei die Rechteckfläche zwei zu einer Längsachse des Drosselklappenstutzens (1) senkrechte Begrenzungskanten hat und die geradlinige Kante des Kreisabschnitts die der Schließstellung der Drosselklappe (2) nächstliegende Begrenzungskante der Rechteckfläche ist.

3. Füllungssteller nach einem der vorhergehenden Ansprüche,
**dadurch** **gekennzeichnet**, daß die kritische Öffnung die Einlaßöffnung (31) des Füllungsstellers (3) ist.

4. Füllungssteller nach Anspruch 3,
**dadurch** **gekennzeichnet**, daß in dem Drosselklappenstutzen (1) ein Schild angeordnet ist, so daß alle Begrenzungskanten der Auslaßöffnung in seinem Strömungsschatten bezüglich des über die Drosselklappe (2) kommenden Hauptluftstroms (Q) liegen.

5. Füllungssteller nach Anspruch 4,
**dadurch** **gekennzeichnet**, daß die Auslaßöffnung (32) einen kreisförmigen Querschnitt hat und der Schild dadurch gebildet ist, daß in der Auslaßöffnung ein Rohrstück (321) steckt, das in den Drosselklappenstutzen (1) ragt, wobei der in den Drosselklappenstutzen (1) ragende Teil schräg abgeschnitten ist.

## Claims

1. Admission flow regulator for a motor vehicle, with a throttle housing (1), with a throttle valve (2) pivotably mounted in the throttle housing, with connection openings in the wall of the throttle housing (1) for the connection of an idling admission flow regulator (3), which, with the throttle valve (2) closed, lie respectively in front of and behind the throttle valve - as seen in the direction of flow, the opening lying in front of the throttle valve - referred to below as the critical opening - lying at least partially in a section of the wall which is bounded by the closed position and an intermediate position of the throttle valve (2), the intermediate position being no more than 30° from the closed position and the aperture cross-section of the critical opening being designed in such a way that, during its opening motion between the closed position and the intermediate position, the throttle valve (2) does not overrun any boundary edges of this aperture cross-section which extend parallel to its marginal edge,
characterised in that the aperture cross-section of the critical opening is a rectangular area minus the area of a triangle, the rectangular area having two boundary edges perpendicular to a longitudinal axis of the throttle housing (1) and one side of the triangle being that boundary edge of the rectangular area which lies closest to the closed position of the throttle valve (2).

2. Admission flow regulator for a motor vehicle, with a throttle housing (1), with a throttle valve (2) pivotably mounted in the throttle housing, with connection openings in the wall of the throttle housing (1) for the connection of an idling admission flow regulator (3), which, with the throttle valve (2) closed, lie respectively in front of and behind the throttle valve - as seen in the direction of flow, the opening lying in front of the throttle valve - referred to below as the critical opening - lying at least partially in a section of the wall which is bounded by the closed position and an intermediate position of the throttle valve (2), the intermediate position being no more than 30° from the closed position and the aperture cross-section of the critical opening being designed in such a way that, during its opening motion between the closed position and the intermediate position, the throttle valve (2) does not overrun any boundary edges of this aperture cross-section which extend parallel to its marginal edge,
characterised in that the aperture cross-section of the critical opening is a rectangular area minus the area of a circular segment, the rectangular area having two boundary edges perpendicular to a longitudinal axis of the throttle housing (1) and the rectilinear edge of the circular segment being that boundary edge of the rectangular area which lies closest to the closed position of the throttle valve (2).

3. Admission flow regulator according to one of the preceding claims,
characterised in that the critical opening is the inlet opening (31) of the admission flow regulator (3).

4. Admission flow regulator according to Claim 3,
characterised in that a shield is arranged in the throttle housing (1), with the result that all boundary edges of the outlet opening lie in its aerodynamic shadow with respect to the main air flow (Q) coming via the throttle valve (2).

5. Admission flow regulator according to Claim 4,
characterised in that the outlet opening (32) has a circular cross-section and the shield is formed by inserting into the outlet opening a tube section (321) which projects into the throttle housing (1), the part projecting into the throttle housing (1) being cut off obliquely.

## Revendications

1. Dispositif de commande de l'admission pour un véhicule automobile, comportant une tubulure (1) contenant le papillon des gaz, un papillon des gaz (2) monté pivotant dans la tubulure le contenant, des ouvertures de raccordement ménagées dans la paroi de la tubulure (1) contenant le papillon des gaz et servant au raccordement d'un dispositif de commande de l'admission de ralenti (3), ces ouvertures étant situées en amont et en aval du papillon des gaz -en regardant dans la direction d'écoulement -lorsque le papillon des gaz (2) est fermé, et dans lequel l'ouverture située en amont du papillon des gaz -désignée ci-après par l'expression "ouverture critique"- est située au moins en partie dans une section de la paroi qui est limitée par la position de fermeture et une position intermédiaire du papillon des gaz (2), la position intermédiaire étant éloignée au maximum de 30° de la position fermée, et la section transversale de l'ouverture critique est agencée de telle sorte que, lors de son déplacement d'ouverture entre la position fermée et la position intermédiaire, le papillon des gaz (2) ne franchit aucune arête de limitation, parallèle à son bord marginal, de cette section transversale d'ouverture,
caractérisé par le fait que la section transversale de l'ouverture critique est une surface rectangulaire diminuée de la surface d'un triangle, la surface rectangulaire possède deux bords limites perpendiculaires à un axe longitudinal de la tubulure (1) contenant le papillon des gaz, et un côté du triangle constitue le bord limite le plus proche de la position fermée du papillon des gaz (2).

2. Dispositif de commande de l'admission pour un véhicule automobile, comportant une tubulure (1) contenant le papillon des gaz, un papillon des gaz (2) monté pivotant dans la tubulure le contenant, des ouvertures de raccordement ménagées dans la paroi de la tubulure (1) contenant le papillon des gaz et servant au raccordement d'un dispositif de commande d'admission de ralenti (3), ces ouvertures étant situées en amont et en aval du papillon des gaz -en regardant dans la direction d'écoulement -lorsque le papillon des gaz (2) est fermé, et dans lequel l'ouverture située en amont du papillon des gaz -désignée ci-après par l'expression "ouverture critique"- est située au moins en partie dans une section de la paroi, qui est limitée par la position de fermeture et une position intermédiaire du papillon des gaz (2), la position intermédiaire étant éloignée au maximum de 30° de la position fermée, et la section transversale de l'ouverture critique est agencée de telle sorte que, lors de son déplacement d'ouverture entre la position fermée et la position intermédiaire, le papillon des gaz (2) ne franchit aucune arête de limitation, parallèle à son bord marginal, de cette section transversale d'ouverture,
caractérisé par le fait que la section transversale de l'ouverture critique est une surface rectangulaire diminuée de la surface d'une section circulaire, la surface rectangulaire possédant deux bords limites perpendiculaires à un axe longitudinal de la tubulure (1) contenant le papillon des gaz, et le bord rectiligne de la section circulaire est le bord limite de la surface rectangulaire, qui est le plus proche de la position fermée du papillon des gaz (2).

3. Dispositif de commande de l'admission suivant l'une des revendications précédentes,
caractérisé par le fait que l'ouverture critique est l'ouverture d'admission (31) du dispositif de commande d'admission (3).

4. Dispositif de commande de l'admission suivant la revendication 3,
caractérisé par le fait qu'un écran est disposé dans la tubulure (1) contenant le papillon des gaz de sorte que les bords limites de l'ouverture de sortie sont tous situés dans la zone d'occultation de l'écoulement produite par l'écran, par rapport à l'écoulement d'air principal (Q) introduit par l'intermédiaire du papillon des gaz (2).

5. Dispositif de commande de l'admission suivant la revendication 4, caractérisé par le fait que l'ouverture de sortie (32) possède une section transversale circulaire et que l'écran est formé de telle sorte que dans l'ouverture de sortie est emmanché un élément tubulaire (321), qui pénètre dans la tubulure (1) contenant le papillon des gaz, la partie, qui pénètre dans la tubulure (1) contenant le papillon des gaz, étant sectionnée obliquement.
